# EUROPÄISCHE PATENTANMELDUNG

(11) **EP 0 222 190 A2**
(43) Veröffentlichungstag der Anmeldung: **20.05.1987**
(21) Anmeldenummer: 86114240.4
(22) Anmeldetag: 15.10.1986
(51) Int. Cl.: A47B 87/00, A47B 3/06, A47B 13/02

(54) **Mehrzwecktisch, insbesondere Tapeziertisch**

(30) Priorität: 14.11.1985 DE 3540364
(71) Anmelder: Johann Panick GmbH & Co. KG, D-4730 Ahlen (DE)
(72) Erfinder: Panick, Klaus, Dipl.-Bw (FH), D-4730 Ahlen (DE)
(74) Vertreter: Patentanwälte Meinke, Dabringhaus und Partner

(57) **Zusammenfassung**

Mit der Erfindung soll eine Lösung geschaffen werden, mit der ein Mehrzwecktisch mit einer möglichst geringen Anzahl von Einzelteilen zu beliebigen Stellkonfigurationen aus mehreren Tischflächenelementen zusammenstellbar ist, wobei die Vorteile von Kunststofftischplatten aufrechterhalten bleibt.

Dies wird dadurch erreicht, daß die Unterseite der Tischplatte (2) mit Führungsstegen (13) zum wenigstens teilweisen Umgreifen der Kopfbereiche (14) der Standbeine (6) und mit wenigstens einem Steg (16) in diesem Bereich zum Bingriff in einen Querschlitz (15) im Kopfbereich (14) der Standbeine (6) sowie mit einem umlaufenden Rand (3) einer wenigstens bereichsweise solchen Wandstärke, daß nebeneinander angeordnete Tischplatten (2) eine Rand-Wandstärke aufweisen, die der Schlitzung (15) in den Standbeinen (6) entspricht, ausgerüstet ist.

## Beschreibung

Die Erfindung richtet sich auf einen Mehrzwecktisch mit einer wenigstens bereichsweise eckigen Platte aus Kunststoff und daran lösbar verbindbaren Standbeinen.

Es ist bekannt, insbesondere bei Camping- oder Gartentischen, die Tischplatten aus Kunststoff zu fertigen und die Standbeine daran lösbar verbindbar anzuordnen. Dies insbsondere deswegen, weil diese Tische bei Nichtgebrauch platzsparend untergebracht werden sollen. Eine Mehrzahl von Lösungen der einschwenkbaren und ausnehmbaren Standbeine zeigt die US-A-1 747 691.

Bei sog. Tapeziertischen ist es bekannt, Tischflächenelemente über Scharniere miteinander zu verbinden und diese kofferartig zusammenzufalten, wobei in der Regel die Standbeine unter die Tischflächen einschwenkbar sind. Bei Gebrauch werden die Tische entfaltet, die Standbeine ausgeschwenkt, arretiert und der Tisch dann auf die Standbeine gestellt (DE-GM 1 698 422).

Aufgabe der Erfindung ist die Schaffung einer Lösung, mit der ein Mehrzwecktisch mit einer möglichst geringen Anzahl von Einzelteilen zu beliebigen Stellkonfigurationen aus mehreren Tischflächenelementen zusammenstellbar ist, wobei die Vorteile von Kunststofftischplatten aufrechterhalten bleiben.

Beim Mehrzwecktisch der eingangs bezeichneten Art wird diese Aufgabe gemäß der Erfindung dadurch gelöst, daß die Unterseite der Tischplatte mit Führungsstegen zum wenigstens teilweisen Umgreifen der Kopfbereiche der Standbeine und mit wenigstens einem Steg in diesem Bereich zum Eingriff in einen Querschlitz im Kopfbereich der Standbeine sowie mit einem umlaufenden Rand einer wenigstens bereichsweise solchen Wandstärke, daß nebeneinander angeordnete Tischplatten eine Rand-Wandstärke aufweisen, die der Schlitzung in den Standbeinen entspricht, ausgerüstet ist.

Diese Gestaltung hat den Vorteil, daß durch einfache Steckverbindungen die Standbeine an den Tischplatten befestigbar sind, und zwar unabhängig von der Stellung der einzelnen Tischplattenelemente zueinander. Der Querschlitz im Kopfbereich der Standbeine wirkt dabei immer mit einem entsprechenden Steg an der Tischplatte zusammen, wobei dieser Steg allerdings an unterschiedlichen Stellen vorgesehen sein kann, so daß auch die Beinposition geändert werden kann. Grundsätzlich ist es bekannt, Standbeine in ihrem Kopfbereich zu schlitzen, wie dies die FR-A-721 236 zeigt. Die Erfindung beschränkt sich aber nicht auf diese Gestaltung, sondern mit der Summe der Merkmale des Anspruches werden ganz besondere Vorteile erreicht, insbesondere dann, wenn eine Mehrzahl von Tischplatten nebeneinander in unterschiedlicher Konfiguration angeordnet werden müssen.

Nach der Erfindung ist es nämlich möglich, daß bei aneinander anstoßenden Tischplatten die Standbeine als Verklammerungselement zwischen den Tischplatten dienen und gleichzeitig jeweils benachbarte Tischplatten unterstützen, so daß wenigstens zwei Standbeine jeweils eingespart werden. Dabei ist es gleichgültig, welche Außenkontur die Tische aufweisen, so weit und so lange die aneinanderstoßenden Bereiche eben ausgebildet sind. D. h. die Tischplatten können ebenso halbkreisförmig ausgebildet sein, wie als Dreiecke, Quadrate, Rechtecke oder sonstige Mehrecke.

Die Erfindung sieht auch vor, daß zur Verbindung zwei aneinanderstoßende Randbereiche benachbarter Tischplatten im Übergangsbereich der Standbeine, kassettenartige Kunststoffstege zum Umgreifen eines Teils der übergestülpten Standbeine vorgesehen sind.

Mit dieser Gestaltung wird eine festere Verbindung des Kopfbereiches der jeweiligen Standbeine mit den entsprechenden Bereichen der Tischplatten erreicht, was zur Stabilisierung des Mehrzwecktisches führt.

Um die Standbeine einfach unterbringen zu können, insbesondere zum Transport und zur Lagerung der Tische, sieht die Erfindung vor, daß die Unterseiten der Tischplatten mit Verstärkungsstegen ausgerüstet sind, die die Aufnahme der Standbeine im demontierten Zustand ermöglichen.

Diese Verstärkungsstege sind zur Stabilisierung dünnwandiger Tischplatten aus Kunststoff ohnehin sehr sinnvoll. Sie dienen hier aber dem zusätzlichen Zweck, Klemmstege o.dgl. für die Standbeine bereitzustellen.

Die Erfindung sieht auch vor, daß die Standbeine mit verschwenkbaren Eckbügeln ausgerüstet sind, wobei auf der Tischplattenunterseite für jeden Standbeinbügelschenkel wenigstens zwei Eingriffsausnehmungen vorgesehen sind für eine Einzelstandbeinmontage und eine die Handbereiche über-greifende Fungenmontage des Standbeines zwischen benachbarten Tischplatten.

Wird beispielsweise eine rechteckige oder eine quadratische Tischplatte entsprechend der Erfindung gestaltet, so gibt es nach der Erfindung drei Anordnungspositionen eines Standbeines im Bereich der Tischecke, nämlich einmal als vollumschlossene Einzelstandbeinmontage, zum anderen als Randmontage auf der einen Seite und des weiteren als Randmontage auf der anderen Seite der Tischplattenecke. In diesem Falle sind pro Standbeinbügelschenkel drei Eingriffsausnehmungen an der Tischplattenunterseite vorgesehen, d. h. pro Standbeinbügel sechs derartige Ausnehmungen.

Die Erfindung ist nachstehend anhand der Zeichnung beispielsweise näher erläutert. Diese zeigt in:
Fig. 1 eine Ansicht der Underseite eines Tisches mit in Transportstellung eingelegten Standbeinen,
Fig. 2 einen Schnitt gemäß Linie II-II Fig. 1,
Fig. 3 die Ansicht der Unterseite zweier benachbarter, miteinander verbundener Tischplatten,
Fig. 4 die Seitenansicht auf eine Tischplatte mit Standbeinen,
Fig. 4a eine vergrößerte Ansicht der Unterseite im Bereich eines Standbeines,
Fig. 5 die Seitenansicht eines Tisches in Randposition,
Fig. 5a eine vergrößerte Schnittdarstellung des Fugenbereiches zweier Tischplatten gemäß Kreis Va in Fig. 5,
Fig. 5b die entsprechende Randgestaltung gemäß Kreis Vb in Fig. 4 und in
Fig. 6 unterschiedliche Anordnungsmöglichkeiten von Tischplatten gemäß der Erfindung.

Der in den Figuren allgemein mit 1 bezeichnete Mehrzwecktesch ist in Fig. 1 von seiner Unterseite her dargestellt. Die Tischplatte 2 ist kassettenförmig ausgebildet, d.h. sie weist einen umlaufenden Rand 3 auf und eine Mehrzahl von Versteifungsstegen 4 an der Unterseite.

Wesentlich ist die Ausbildung der Eckbereiche 5 und die Anordnung der dortigen Versteifungsstege, die zur Stabilisierung und/oder zur Aufnahme von mit 6 bezeichneten Standbeinen dienen.

Die vier Standbeine 6 sind in der Transportlage, die in Fig. 1 und 2 dargestellt ist, im durch die Stege gebildeten Raum an der Unterseite der Tischplatte festlegbar. Zu diesem Zweck sind jeweils Klemmstege 7 ausgebildet, derart, daß ein Tischbein 6 eingelegt wird und über den Klemmsteg 7 mit je einer abkröpfung dort gehalten ist.

Erkennbar weist jedes Standbein 6 einen verschwenkbaren Eckbügel 8 auf, der zwei Eckbügelschenkel 9 mit je einem Rasthaken 10 trennt. Der Eckbügel 9 ist über ein Scharnier 11 dauerhaft mit jedem Standbein 6 verbunden. Auf der Unterseite der Tischplatte sind neben den Stegen auch eine Mehrzahl von Rast- bzw. Eingriffsstegen 12 vorgesehen, die Ausnehmungen aufweisen, in die in der Standbeinmontagelage die Rasthaken 10 der jeweiligen Eckbügelschenkel 9 eingreifen. Die unterschiedliche Anordnung dieser Stege wird weiter unten noch näher beschrieben.

Zunächst sei in Verbindung mit Fig. 4 und Fig. 5b eine Einzelstandbeinmontage näher beschrieben:

In allen vier Ecken der Tischplattenunterseite, die in Fig. 1 und 2 mit 5 bezeichnet sind, sind führungsstege 13 vorgesehen, die zum Umgreifen des Kopfbereiches 14 des Standbeines 6 ausgebildet sind, wie sich dies aus Fig. 5b ergibt. Der Kopfbereich 14 des Standbeines 6 weist wenigstens einen Querschlitz 15 auf, der in einen Steg 16 eingreifen kann, der im Falle der Fig. 5b mit einem verformbaren Klemmkopf 17 ausgerüstet sein kann, der in entsprechende hakenförmige Ausnehmungen der Wandbereiche des Schlitzes einzugreifen in der Lage ist.

Nach Einstecken des Standbeines 6 wird dieses bei der Gestaltung der Führungsstege 13 im dargestellten Beispiel vollständig von diesem umschlossen, der Querschlitz 15 greift in den Steg 16 ein. Nun wird der Eckbügel 8 um das Scharnier 11 unter die Tischplatte geschwenkt und in den weiter zum Tischinneren hin gerichteten Klemmsteg 12 eingehängt. Dies geschieht für jeden Eckbügelschenkel 9. Das Standbein 6 ist damit fest mit der Tischplatte 2 verbunden.

Ein wesentliches Merkmal der Erfindung liegt in der Benutzung eines Standbeines 6 gleichzeitig als Verbindungselement zwischen benachbarten Tischplatten so wie sie unter Ansicht in Fig. 3 und in Seitenansicht in Fig. 5 bzw. in 5a dargestellt sind.

Zwei Tischplatten 2 sind dabei aneinander stoßend ausgerichtet und ein Standbein 6 über die dort zusammenstoßenden Ränder 3 mit seinem Schlitz 15 geschoben, so wie dies in Fig. 5 vergrößert dargestellt ist. Die Dicke der Ränder 3 entspricht dabei der Hälfte der Breite des Spaltes 15, wenigstens in diesem Bereich, in dem die beiden Standbeine 6 übergeschoben werden. Auch hier sind die Verstärkungsstege 13 vorgesehen, so daß sich in Unteraufsicht die Eckausbildung wie in Fig. 1 bzw. Fig. 3 ergibt. Das gleiche gilt für die Fig. 4a, die diesen Eckbereich vergrößert darstellt.

Der Eckbügel 8 wird nun wiederum auf die Unterseite des Tisches zugeschwenkt und in der Klemmraste mit seinen Schenkeln 9 eingehängt, die näher zum Rand angeordnet ist, wie sich dies aus Fig. 5 ergibt.

Durch die spezielle Ausgestaltung können die Tischplatten 2 nach der Erfindung in der unterschiedlichsten Art und Weise aufgestellt werden, einige Beispiele sind in Fig. 6 wiedergegeben, ohne daß die Erfindung hierauf beschränkt wäre. Ähnliche, wenn nicht vielfältigere Kombinationsmöglichkeiten ergeben sich beispielsweise bei sechseckigen Tischplatten, die in ähnlicher Weise ausgestaltet sein können. Die Tischplatten können natürlich auch dreieckig, fünfeckig oder mehreckig sein mit teilweise runden Randbereichen und dgl. mehr.

Natürlich ist das beschriebene Ausführungsbeispiel noch in vielfacher Hinsicht abzuändern, ohne den Grundgedanken zu verlassen, so ist, wie erwähnt, die Erfindung nicht auf quadratische oder rechteckige Tischplatten beschränkt. Dies gilt in gleicher Weise für die Gestaltung der Standbeine, die auch eine runde Form aufweisen können. In diesem Falle sind die Führungsstege 13 kreisring- oder halbkreisförmig ausgebildet.

Es versteht sich von selbst, daß zwei, drei oder mehr Tischplatten zu einer Transporteinheit zusammengefaßt sein können, z.B. zur Bildung eines Tapeziertisches, wobei dann auf eine gewisse Anzahl von Standbeinen verzichtet werden kann, was das Gewicht einer solchen Transport- oder Verpackungseinheit reduziert.

## Patentansprüche

1. Mehrzwecktisch mit einer wenigstens bereichsweise eckigen Tischplatte aus Kunststoff und daran lösbar verbindbaren Standbeinen,
dadurch gekennzeichnet,
daß die Unterseite der Tischplatte (2) mit Führungsstegen (13) zum wenigstens teilweisen Umgreifen der Kopfbereiche (14) der Standbeine (6) und mit wenigstens einem Steg (16) in diesem Bereich zum Eingriff in einen Querschlitz (15) im Kopfbereich (14) der Standbeine (6) sowie mit einem umlaufenden Rand (3) einer wenigstens bereichsweise solchen Wandstärke, daß nebeneinander angeordnete Tischplatten (2) eine Rand-Wandstärke aufweisen, die der Schlitzung (15) in den Standbeinen (6) entspricht, ausgerüstet ist.

2. Mehrzwecktisch nach Anspruch 1,
dadurch gekennzeichnet,
daß zur Verbindung zwei aneinanderstoßender Randbereiche benachbarter Tischplatten im Übergriffbereich der Standbeine kassettenartige Kunststoffstege zum Umgreifen eines Teiles der übergestülpten Standbeine vorgesehen sind.

3. Mehrzwecktisch nach Anspruch1 oder 2,
dadurch gekennzeichnet,
daß die Unterseite der Tischplatten mit Verstärkungsstegen ausgerüstet sind, die die Aufnahme der Standbeine im demontierten Zustand ermöglichen.

4. Mehrzwecktisch nach einem der vorangehenden Ansprüche,
dadurch gekennzeichnet,
daß die Standbeine mit verschwenkbaren Eckbügel ausgerüstet sind, wobei auf der Tischplattenunterseite für jeden Standbeinbügel zwei Eingriffausnehmungen vorgesehen sind für eine Einzelstandbeinmontage und eine die Randbereiche übergreifende Fugenmontage der Standbeine zwischen benachbarten Tischplatten.
